# EUROPÄISCHE PATENTSCHRIFT

(11) **EP 0 638 427 B1**
(45) Veröffentlichungstag und Bekanntmachung des Hinweises auf die Patenterteilung: **22.10.1997**
(21) Anmeldenummer: 94112315.0
(22) Anmeldetag: 06.08.1994
(51) Int. Cl.: B41J 2/175

(54) **Vorrichtung, Kit und Verfahren zum Befüllen eines Druckkopfs eines Tintenstrahldruckers**
Apparatus, kit and method for filling a printhead of an ink jet printer
Dispositif, ensemble et méthode pour le remplissage d'une tête d'impression d'une imprimante par jet d'encre

(30) Priorität: 13.08.1993 DE 4327178
(43) Veröffentlichungstag der Anmeldung: 15.02.1995
(73) Patentinhaber: PMS GmbH, Produktion + Recycling von Büromaschinenzubehör, 78664 Eschbronn-Locherhof (DE)
(72) Erfinder: Schwenk, Peter, D-7773 Schenkenzell (DE); Henzler, Christoph, D-78913 Schramberg (DE)
(74) Vertreter: Patentanwälte Westphal, Buchner, Mussgnug Neunert, Göhring

(56) Entgegenhaltungen:
- EP-A- 0 340 533
- EP-A- 0 408 241
- EP-A- 0 567 308
- EP-A- 0 568 124
- WO-A-94/11194
- DE-A- 3 401 071
- FR-A- 2 440 884
- US-A- 4 589 000
- US-A- 4 931 814
- PATENT ABSTRACTS OF JAPAN vol. 17, no. 368 (M-1443) 12. Juli 1993 & JP-A-05 057 902 (CANON) 9. März 1993

## Beschreibung

Die Erfindung betrifft eine Vorrichtung zum Befüllen eines Druckkopfs eines Tintenstrahldruckers gemäß Anspruch 1, ein Kit zum Befüllen eines Druckkopfs eines Tintenstrahldruckers gemäß Anspruch 13, sowie zwei Verfahren zum Befüllen eines Druckkopfs eines Tintenstrahldruckers gemäß Anspruch 17 und 18.

Bislang wurden Druckköpfe für Tintenstrahldrucker in der Regel als Einwegprodukt geliefert. Nach dem Verbrauch des Tintenvorrats wurden die Druckköpfe verworfen und durch neue ersetzt. Dies ist aus ökologischer Sicht unerwünscht, da die verbrauchten Druckkopfe an sich noch vollständig funktionsfähig sind und außerdem eine Reihe wertvoller Bestandteile, wie beispielsweise die Düsenplatte, durch die die Tinte ausgespritzt wird, oder die Kontaktfolie, die die elektrischen Signale zur Steuerung des Ausspritzvorgangs erzeugt, eine Lebensdauer aufweisen, die erheblich über den Zeitraum der einmaligen Benutzung hinausgeht.

Auch sind bereits Vorschläge bekannt geworden, derartige Druckköpfe durch geeignete Maßnahmen wiederzubefüllen und damit deren Lebensdauer zu verlängern.

Beispielsweise ist aus der WO 92/20577 ein Nachfüllbehälter bekannt, der mit einer Hohlnadel versehen ist. Die Hohlnadel wird durch eine Öffnung im Gehäuse des Druckkopfs eingeführt und dringt dadurch in einen Tintenvorratsraum ein, welcher beispielsweise aus einem schwammartigen Material besteht. Durch Druck auf den elastisch deformierbar gestalteten Nachfüllbehälter wird die darin befindliche Tinte über die Hohlnadel dem Tintenvorratsraum zugeführt.

Obwohl sich der dort beschriebene Nachfüllbehälter grundsätzlich eignet, einen Druckkopf wiederzubefüllen, treten in der praktischen Handhabung eine Reihe von Problemen auf. Bei denjenigen Druckköpfen, die lediglich eine Öffnung besitzen, durch die der Tintenvorratsraum zugänglich ist, ist in der Regel nicht zu verhindern, daß Tinte während des Nachfüllvorgangs aus der Düsenplatte austritt. Dies ist die Folge des sich kurzzeitig aufbauenden Überdrucks durch das Zuführen von Tinte. Der Druckausgleich mit der Umgebung kann durch die in die Öffnung eingesetzte Hohlnadel nicht ausreichend schnell erfolgen, so daß Tinte durch die Düsenplatte ausgedrückt wird. Es ist deshalb erforderlich, den Druckkopf für die Dauer des Befüllvorgangs auf eine saugfähige Unterlage, wie beispielsweise ein Vlies, zu stellen, damit die austretende Tinte aufgefangen wird. Auch ist es zweckmäßig, den Befüllvorgang langsam und ggf. mit kürzeren Pausen intervallmäßig durchzuführen, um einen ausreichenden Druckausgleich zu ermöglichen und den unvermeidlichen Tintenaustritt so gering wie möglich zu halten.

Der Nachfüllvorgang gestaltet sich demnach nicht unproblematisch, da die austretende Tinte die Gefahr von Verschmutzungen mit sich bringt. Es ist sorgfältig darauf zu achten, daß sich der erforderliche Druckausgleich vollziehen kann. Das Wiederbefüllen erfordert deshalb die sorgfältige Beachtung der angesprochenen Randbedingungen, die in der zuweilen zu beobachtenden Hektik des Büroalltags nicht immer eingehalten werden.

Eine weitere Möglichkeit zum Wiederbefüllen eines Tintenvorratsraums in einem Druckkopf ist in EP-0 567 308 A2 beschrieben. Es ist ein Nachfüllbehälter mit einer Kanüle, ähnlich einer Einwegspritze, vorgeschlagen, wobei die Kanüle beim Wiederbefüllen durch eine Öffnung im Gehäuse des Druckkopfs in einen Tintenvorratsraum einführbar ist. Um eine Verunreinigung der Umgebung während des Befüllvorgangs durch aus der Düsenplatte austretende Tinte zu verhindern, ist vorgesehen, den Druckkopf für die Dauer des Befüllvorgangs auf eine saugfähige Unterlage zu stellen, wobei zur weiteren Verbesserung der Handhabung der Druckkopf in eine Aussparung einer Transportverpackung eingeführt werden kann.

Die Bedienung verkompliziert sich erheblich, sofern Druckköpfe neuerer Konzeption mit einem aufwendigen Be- und Entlüftungssystem auf diese Art wiederbefüllt werden sollen. Diese Art von Druckköpfen besitzen in ihrem Inneren flexible Kunststoffsäcke, die während des Druckvorgangs über eine Belüftungsöffnung mit Luft beaufschlagt werden. Für eine einwandfreie Funktion des Druckkopfs ist eine weitere Belüftungsöffnung erforderlich. Derartige Druckköpfe besitzen deshalb eine erste Belüftungsöffnung im Bereich des Deckels und eine zweite Belüftungsöffnung in der Nähe der gegenüberliegend angeordneten Düsenplatte. Weiterhin ist eine im Gehäusedeckel angebrachte Einfüllöffnung vorhanden, die den Zugang zum Tintenvorratsraum ermöglicht. Die Einfüllöffnung ist werksseitig mit einer Kugel dicht verschlossen.

Das Wiederbefüllen eines derartigen Druckkopfes ist aufgrund des ausgeklügelten Be- und Entlüftungssystems weitaus komplizierter und erfordert die strikte Einhaltung einer bestimmten Reihenfolge von Arbeitsschritten. So muß zunächst die im Bereich der Düsenplatte befindliche Belüftungsöffnung abgedichtet werden. Dies geschieht beispielsweise durch Abkleben der Öffnung mit einer Abdichtfolie. Danach muß die gegenüberliegend am Gehäusedeckel angebrachte Belüftungsöffnung, beispielsweise mit einem Verschlußstopfen, dicht verschlossen werden. Auch müssen die Düsen verschlossen werden, damit beim Befüllvorgang keine Tinte austreten kann. Im Anschluß daran ist die Kugel aus der Einfüllöffnung durch Eindrücken zu entfernen. Nunmehr kann z. B. mit dem oben beschriebenen Nachfüllbehälter der Tintenvorrat ergänzt werden. Auch hier ist darauf zu achten, daß der Nachfüllvorgang ausreichend langsam erfolgt, um den Druckausgleich zu ermöglichen.

Nach Beendigung des Befüllvorgangs muß zunächst die Einfüllöffnung mit einem Verschließstopfen dicht verschlossen werden. Danach wird zunächst die am Gehäusedeckel befindliche Belüftungsöffnung freigegeben und schließlich die Abdichtfolie von der gegenüberliegenden, in der Nähe der Düsenplatte befindlichen Belüftungsöffnung abgezogen.

Bei derartigen Druckköpfen ist die Abdichtung der beiden Belüftungsöffnungen von immenser Bedeutung. Wird dies versäumt und lediglich zum Befüllen die Einfüllöffnung freigegeben, so fließt die Tinte innerhalb kurzer Zeit aus den Düsen und der benachbart angeordneten Belüftungsöffnung.

Der vorliegenden Erfindung lag deshalb das Problem zugrunde, das Befüllen, insbesondere das Wiederbefüllen, eines Druckkopfs eines Tintenstrahldruckers zu verbessern und sicherer zu gestalten, so daß Fehlbedienungen weitgehend ausgeschlossen sind und Verschmutzungen sicher vermieden werden.

Gelöst wird dieses Problem durch eine Vorrichtung, wie sie durch die Merkmale des Anspruchs 1 beschrieben ist. Vorteilhafte Ausgestaltungen der Vorrichtung sind durch die sich hieran anschließenden Unteransprüche wiedergegeben.

Das Problem wird ferner durch ein Kit gelöst, welches durch die Merkmale des Anspruchs 13 definiert ist. Vorteilhafte Weiterbildungen des Kits sind durch die nachgeschalteten Unteransprüche angegeben.

Das Problem wird schließlich durch die in den Ansprüchen 17 und 18 wiedergegebenen verfahren gelöst.

Der Erfindung liegt die Idee zugrunde, eine Vorrichtung zur Verfügung zu stellen, in die der zu befüllende Druckkopf eingesetzt werden kann. Durch spezielle, auf den jeweiligen Druckkopf abgestimmte Zusatzelemente, die auf den Druckkopf bzw. auf die Halterung aufgesetzt werden, werden die Belüftungsöffnungen und die Düsenplatte dicht verschlossen, sowie der Zugang zum Tintenvorratsraum hergestellt. Hierzu ist eine Halterung mit Dichtungsorganen vorgesehen, in welche der Druckkopf mit geringem seitlichem Spiel und mit nach unten weisender Düsenplatte einsetzbar ist. Die Düsenplatte ist gegen das Dichtungsorgan gerichtet und wird daran zur dichtenden Anlage mittels eines Arretierorgans gebracht. Auf den derart eingesetzten Druckkopf ist ein Kanülenträger aufsetzbar. Der Kanülenträger besitzt eine Kanüle, welche in die im Deckelbereich des Druckkopfs befindliche Bohrung in das Innere des Druckkopfs und damit in den Tintenvorratsraum eindringt. Sie stellt die kommunizierende Verbindung zu einer Nachfüllpatrone her, die von oben auf die Kanüle aufsteckbar ist.

Diese Grundversion einer Vorrichtung ist für solche Druckköpfe konzipiert, die lediglich eine einzige Belüftungsöffnung, beispielsweise im Deckelbereich, aufweisen. Durch die Abdichtung der Düsenplatte kann dort keine Tinte mehr austreten, Verschmutzungen des Untergrunds treten nicht mehr auf. Auch gestaltet sich die Zufuhr von Tinte besonders einfach, da nach dem Einstechen der Kanüle in die Nachfüllpatrone der Tintenvorrat selbsttätig durch atmosphärischen Druck und Kapillarwirkung in den Tintenvorratsraum fließt. Eine zusätzliche Betätigung ist nicht erforderlich.

Nach dem Leerlaufen der Nachfüllpatrone braucht diese lediglich von der Kanüle abgezogen und der Kanülenträger vom Druckkopf abgenommen zu werden. Der Druckkopf steht damit sofort einsatzbereit zur Verfügung.

Für Druckköpfe, die weitere Belüftungsöffnungen, beispielsweise in der Nähe der Düsenplatte besitzen, sind gem. einer Ausführungsvariante zusätzliche Dichtorgane vorgesehen. Da diese Druckköpfe darüber hinaus häufig eine abweichende Geometrie aufweisen, ist vorteilhafterweise in die Halterung ein Adapter einsetzbar, so daß die Vorrichtung für eine Vielzahl unterschiedlicher Druckköpfe verwendet werden kann. In diesem Falle können die zusätzlichen Dichtungsorgane am Adapter angebracht sein, so daß zwangsweise die korrekte Zuordnung von Dichtungselement und Belüftungsöffnung erreicht wird.

Die erforderliche Anpreßkraft zwischen Dichtungselement und Druckkopf läßt sich auf einfache Art und Weise durch eine Rastklinke erreichen, die an einer der Gehäusekanten des Druckkopfs angreift.

Für diejenigen Druckköpfe, die im Bereich des Gehäusedeckels eine Belüftungsöffnung aufweisen, ist ein Dichtungsträger vorgesehen, der ein Dichtungsorgan aufweist und auf den Druckkopf aufsetzbar ist. Zur Erzielung des erforderlichen Anpreßdrucks kann der Dichtungsträger Rasthaken besitzen, die bevorzugtin die Halterung einrasten. Der Dichtungsträger und der Kanülenträger sind gem. einer bevorzugten Ausführungsform hinsichtlich ihrer geometrischen Gestaltung derart aufeinander abgestimmt, daß sie lediglich in der vorgesehenen Reihenfolge aufeinander aufgesetzt und nach dem Befüllen wieder voneinander gelöst werden können. So ist es, wie eingangs detailliert beschrieben, erforderlich, zunächst sämtliche Belüftungsöffnungen zu verschließen, bevor die Kanüle in den Tintenvorratsraum eingebracht werden kann. Ebenso muß nach erfolgtem Befüllen die Einhaltung einer bestimmen Abfolge von Schritten eingehalten werden. Aus diesem Grund ist der Kanülenträger so gestaltet, daß er erst dann auf den Druckkopf aufgesetzt werden kann, wenn zuvor der Dichtungsträger angebracht wurde. Umgekehrt läßt sich der Dichtungsträger erst dann entfernen, wenn zuvor der Kanülenträger abgehoben wurde.

Im konkreten Fall wird dies einfach dadurch gelöst, daß sowohl der Dichtungsträger als auch die Halterung mit einem speziellen umlaufenden Randprofil versehen sind, die als gegenseitige Anlageflächen bzw. als Anlagefläche für den Kanülenträger dienen. Jeweils abgestufte Absätze erlauben die Anordnung nur in der vorgegebenen Reihenfolge.

Der Kanülenträger weist bevorzugt eine Vertiefung im Bereich der Kanüle auf, die auf die aufzusetzende Nachfüllpatrone abgestimmt ist und diese in ihrem unteren Bereich führend umfaßt. Dies erlaubt ein sicheres Aufsetzen der Nachfüllpatrone auf den Kanülenträger.

Weitere Vorteile lassen sich erzielen, wenn der Kanülenträger und der ggf. vorhandene Dichtungsträger aus transparentem Material gefertigt sind. So kann der Befüllvorgang daraufhin überwacht werden, ob Tinte aus der Einfüllöffnung austritt und deshalb der Befüllvorgang durch Abziehen der Nachfüllpatrone beendet werden muß. Obwohl das Volumen der Nachfüllpatrone auf das Aufnahmevermögen des Tintenvorratsraums abgestimmt und deshalb ein Überfüllen kaum möglich ist, kann es dennoch zu einem unbeabsichtigten Austreten von Tinte dann kommen, wenn der Druckkopf wiederbefüllt wird, bevor der ursprüngliche Tintenvorrat aufgebraucht ist.

Das Befüllen eines Druckkopfs läßt sich weiterhin optimieren, wenn die Vorrichtung und die Nachfüllpatronen aufeinander abgestimmt, d. h. nach Art eines Kits, hergerichtet sind. Bevorzugt besteht die Nachfüllpatrone aus einem zylindrischen Gehäuse, das einenends mit einem Stopfen verschlossen ist, der von der Kanüle leicht durchstoßen werden kann, um die Flüssigkeitsverbindung zwischen der Patrone und dem Tintenvorratsraum des Druckkopfs herzustellen. Für das selbsttätige Leerlaufen der Patrone ist es erforderlich, eine Belüftungsmöglichkeit vorzusehen. Dies kann durch ein anderenends angebrachtes, lösbares Verschlußorgan, beispielsweise in Form eines Korkens, eines Stopfens, einer Kappe, eines Schraubdeckels, einer aufgeklebten Folie oder einer aufgeschweißten Folie realisiert sein.

Besonders vorteilhaft ist es, den von der Kanüle durchstoßbaren Stopfen aus selbstverschließendem Material zu fertigen. Dadurch kann der Befüllvorgang durch Abziehen der Nachfüllpatrone von der Kanüle jederzeit unterbrochen und zu einem späteren Zeitpunkt oder bei einem weiteren Druckkopf fortgesetzt werden. Beim Abziehen der Nachfüllpatrone verschließt sich der Stopfen selbsttätig und verhindert ein unbeabsichtigtes Austreten von Tinte.

Mit Hilfe der erfindungsgemäßen Vorrichtungen einschließlich der dazugehörigen Nachfüllpatronen können die meisten der im Handel erhältlichen Druckköpfe auf einfache Art und Weise wiederbefüllt werden.

Mit Hilfe eines ersten Verfahrens gelingt das Befüllen von Druckköpfen, deren Tintenvorratsraum von oben durch eine Belüftungsbohrung im Deckel zugänglich ist. Hierzu wird eine Vorrichtung verwendet, die im wesentlichen aus den Hauptbaugruppen Halterung und Kanülenträger besteht. Zunächst wird in die Halterung der Druckkopf eingesetzt und die Düsenplatte durch Verrasten des Gehäuses mit dem Arretierorgan abgedichtet. Danach wird die Kanüle in den Tintenvorratsraum durch Aufsetzen des Kanülenträgers auf den Druckkopf eingebracht. Damit ist der Druckkopf für den eigentlichen Befüllvorgang vorbereitet. Die Nachfüllpatrone wird auf den Kanülenträger aufgesetzt, wobei während des Aufsetzvorgangs die Kanüle den Stopfen der Nachfüllpatrone durchstößt. Durch Lösen oder Entfernen des Verschlußorgans wird die Nachfüllpatrone belüftet und die Tinte fließt selbsttätig in den Tintenvorratsraum. Nach dem Leerlaufen der Nachfüllpatrone bzw. bei Erreichen des gewünschten Befüllzustandes wird die Nachfüllpatrone von der Kanüle abgezogen, so daß nach dem Abnehmen des Kanülenträgers der befüllte Druckkopf unmittelbar entnommen werden kann.

Mit einem zweiten Verfahren können diejenigen Druckköpfe befüllt werden, die das eingangs beschriebene aufwendige Be- und Entlüftungssystem aufweisen. Hierzu wird eine Vorrichtung verwendet, die neben den Hauptbaugruppen Halterung und Kanülenträger zusätzlich den Dichtungsträger umfaßt.

Zunächst wird wiederum der Druckkopf in die Halterung eingesetzt und das Arretierorgan verrastet. Hierdurch wird nicht nur die Düsenplatte, sondern auch die benachbart zur Düsenplatte angeordnete Belüftungsöffnung abgedichtet. Anschließend wird die oben im Gehäusedeckel befindliche Belüftungsöffnung durch Aufsetzen des Dichtungsträgers auf den Druckkopf verschlossen. Zusätzlich wird durch das Einrasten der Rastklinken der Druckkopf mit erhöhter Anpreßkraft auf die der Düsenplatte und der benachbarten Belüftungsöffnung zugeordneten Dichtungselemente gedrückt. Schließlich wird der Kanülenträger auf den Dichtungsträger aufgesetzt, wodurch die Kanüle in den Tintenvorratsraum eindringt. Nunmehr ist der Druckkopf für den Befüllvorgang vorbereitet.

Die Nachfüllpatrone wird auf den Kanülenträger aufgesetzt, wobei die Kanüle den Stopfen durchstößt. Danach wird das Verschlußorgan gelöst oder entfernt, so daß die Tinte selbsttätig in den Tintenvorratsraum abfließen kann. Nach Beendigung des Befüllvorgangs wird die Nachfüllpatrone von der Kanüle abgezogen und der Kanülenträger abgehoben. Nunmehr ist die Einfüllbohrung mit einem Verschließstopfen dicht zu verschließen. Erst danach kann der Dichtungsträger abgehoben und der befüllte Druckkopf entnommen werden.

Die Erfindung wird nachstehend anhand zweier Ausführungsbeispiele näher erläutert. Es zeigen in schematischer Darstellung:
- Figur 1: Explosionszeichnung der Vorrichtung in einer ersten Ausführungsform einschließlich Nachfüllpatrone,
- Figur 2 - 6: verschiedene Verfahrensstadien zur Vorbereitung des Befüllvorgangs unter Verwendung einer Vorrichtung gem. Figur 1,
- Figur 7: Explosionszeichnung der Vorrichtung in einer zweiten Ausführungsform einschließlich Nachfüllpatrone,
- Figur 8 - 13: verschiedene Verfahrensschritte zur Vorbereitung des Befüllvorgangs unter Verwendung einer Vorrichtung gem. Figur 7.

Nachfolgend wird zunächst die erste Ausführungsform der Vorrichtung erläutert, die zum Befüllen eines Druckkopfs 100 dient.

Gem. Figur 1 besitzt der Druckkopf 100 ein Gehäuse 101, an dessen unterer Stirnfläche eine Düsenplatte 103 angebracht ist. Gegenüberliegend trägt das Gehäuse 101 einen Deckel 102, welcher eine Bohrung 106 aufweist. Die Bohrung 106 dient einerseits als Belüftungsbohrung, andererseits als Einfüllbohrung für den innerhalb des Gehäuses 101 befindlichen, hier nicht näher dargestellten Tintenvorratsraum. Der Tintenvorratsraum ist weitgehend von einem sehr stark flüssigkeitsaufnehmenden Material ausgefüllt. Hierbei kann es sich um ein Material nach Art eines Schwamms oder um ein hochsaugfähiges Vlies handeln.

Die Vorrichtung weist zwei Hauptbaugruppen auf, nämlich eine Halterung 4 und einen Kanülenträger 18. Die Halterung 4 ist aus einem Halterungseinsatz 3, einem Gehäuse 2 sowie einer Rastklinke 5 aufgebaut. Der Halterungseinsatz 3 trägt ein Dichtungsorgan 7, welches die Düsenplatte 103 abdichten soll.

Weiterhin ist im vorliegenden Fall zur Anpassung an die Geometrie des Druckkopfs 100 ein Adapter 6 vorgesehen, der zusätzlich ein Dichtunsorgan 8 trägt. Im vorliegenden Fall ist das Dichtungsorgan 8 ohne Dichtungsfunktion, da der Druckkopf 100 keine Belüftungsöffnung an seiner Unterseite trägt. Das Dichtungselement 8 folgt jedoch dem Konturverlauf der Gehäuseunterseite des Druckkopfs 100 und kann als zusätzliche Abstützung dienen.

Der Kanülenträger 18 weist Rasthaken 14 auf, die dazu bestimmt sind, am Halterungseinsatz 3 einzugreifen.

Der Tintenvorrat wird durch eine Nachfüllpatrone 200 ergänzt, die durch eine lösbare Verschlußkappe 210 an ihrem oberen Ende verschlossen ist.

In Figur 2 ist schematisch der Ausgangszustand dargestellt. Der Halterungseinsatz 3 ist in das Gehäuse 2 eingesetzt. Hierzu weist der Halterungseinsatz 3 am oberen Ende ein stulpenförmiges Randprofil 50 auf, wobei ein nach außen weisender Profilabschnitt 51 das Gehäuse 2 im oberen Bereich überlappend und umlaufend umfaßt. Der Profilabschnitt 51 geht absatzförmig nach oben hin in einen Randsteg 53 über. Der hierdurch gebildete Absatz 52 dient als Auflagefläche für den Kanülenträger 18, der überlappend mit dem Randsteg 53 Kontakt hat.

Im Halterungseinsatz 3 ist das Dichtungsorgan 7 angebracht.

In den Halterungseinsatz 3 ist der Adapter 6 lose eingelegt. Er besitzt im wesentlichen einen L-förmigen Querschnitt. Im oberen Bereich des Adapters 6 ist eine Anschlagkante 65 angeformt, die an dem Halterungseinsatz 3 zur Anlage kommt. Weiterhin ist in diesem Bereich eine senkrecht stehende Rippe 64 vorhanden, die als Grifffläche zur Handhabung des Adapters 6 dient.

In der Darstellung gern. Figur 3 ist der Druckkopf 100 in die Halterung 4 eingesetzt. Das Gehäuse 101 wird dabei vollständig von der Halterung 4 aufgenommen, wobei der Adapter 6 durch den eingesetzten Druckkopf 100 im Inneren gehalten ist. Der Deckel 102 des Druckkopfs 100 ragt aus der Halterung 4 heraus.

Hier nicht dargestellt ist die Rastklinke 5, die am Rand des Gehäuses 101 unter Vorspannung zur Anlage gebracht ist und dadurch sicherstellt, daß die Düsenplatte 103 gegen das Dichtungsorgan 7 gedrückt gehalten ist.

In Figur 4 ist der Kanülenträger 18 aufgesetzt. An seinem unteren Ende ruht er auf dem Absatz 52 des Randprofils 50 am Halterungseinsatz 3. Auch hat er überlappend Kontakt mit dem Randsteg 53 des Randprofils 50. Hierdurch wird der Kanülenträger 18 infolge Reibungswirkung festgehalten. Zusätzlich können in hier nicht dargestellter Art und Weise Rasthaken an der Halterung 4, beispielsweise im Bereich des Randprofils 50, rastend fixiert werden.

Am Kanülenträger 18 ist eine Kanüle 17 befestigt. Die Position der Kanüle 17 ist derart gewählt, daß sie mit der Bohrung 106 im Deckel 102 korrespondiert und diese im dargestellten Zustand durchdringt. Die Länge der Kanüle 17 ist nach unten hin so bemessen, daß sie bis mindestens zur Hälfte in den Tintenvorratsraum hineinragt. Dadurch ist sichergestellt, daß auch tieferliegende schichten des Tintenauffangraums ausreichens schnell mit Tinte aufgefüllt werden können.

Nach oben hin durchdringt die Kanüle 17 den Kanülenträger 18 im Bereich einer Vertiefung 16. Die Spitze der Kanüle 17 endet jedoch noch innerhalb der Vertiefung 16, so daß keine akute Verletzungsgefahr durch die Spitze der Kanüle 17 gegeben ist. Im übrigen ist die Vertiefung 16 kreiszylinderförmig ausgeführt, um das zylinderförmige Gehäuse 201 der Nachfüllpatrone 200 im unteren Bereich zu umfassen.

In Figur 5 ist die Nachfüllpatrone 200 auf den Kanülenträger 18 aufgesetzt. Die Kanüle 17 hat den Stopfen 205 durchstoßen, und es besteht eine Verbindung zwischen dem Tintenvorratsraum und dem Inneren der Nachfüllpatrone 200. Die Nachfüllpatrone 200 ist in der dargestellten Situation noch mit der Kappe 210 verschlossen.

In der Darstellung gem. Figur 6 ist die Kappe 210 entfernt, das Innere der Nachfüllpatrone 200 ist damit belüftet und der Befüllvorgang kann selbsttätig ablaufen.

in Figur 7 ist eine Vorrichtung dargestellt, die zum Befüllen eines Druckkopfs 100' dient. Dieser weist ein Gehäuse 101' auf, an dessen Unterseite eine Düsenplatte 103' sowie eine Belüftungsöffnung 104' angebracht sind. Das Gehäuse 101' wird nach oben hin von einem Deckel 102' verschlossen, der neben einer weiteren Belüftungsöffnung 105' eine Bohrung 106' aufweist. Die Bohrung 106' ist werksseitig mit einer hier nicht dargestellten Kugel dicht verschlossen.

Der Aufbau der Halterung 4 ist in Übereinstimmung mit der Konzeption der Vorrichtung des ersten Ausführungsbeispiels. Im Unterschied hierzu hat jedoch das Dichtungsorgan 8, das am Adapter 6 angebracht ist, die Aufgabe, die Belüftungsöffnung 104' an der Unterseite des Gehäuses 101' des Druckkopfs 100' dicht zu verschließen.

Der wesentliche Unterschied zur Vorrichtung der ersten Ausführungsform besteht jedoch darin, daß zusätzlich ein weiteres Hauptbauteil, nämlich ein Dichtungsträger 12' vorhanden ist. Dieser hat die nachfolgend detaillierter beschriebene Funktion, die am Deckel 102' befindliche Belüftungsöffnung 105' dicht zu verschließen. Der Dichtungsträger 12' ist auf den Halterungseinsatz 3 aufsetzbar und mittels Rasthaken 14' fixierbar. Ein Kanülenträger 18' ist auf dem Dichtungsträger 12' aufsetzbar.

Die in Figur 8 dargestellte Ausgangssituation ist in Übereinstimmung mit derjenigen aus Figur 2.

Dies gilt auch für die Postion gem. Figur 9, die in Übereinstimmung mit der Position gem. Figur 3 ist. Funktionell besteht jedoch der Unterschied darin, daß das Dichtungsorgan 8 gegen die Unterseite des Gehäuses 101' gedrückt behalten ist, um die dort befindliche Belüftungsöffnung 104' abzudichten.

Figur 10 zeigt die Konfiguration mit dem aufgesetzten Dichtungsträger 12'. Der Dichtungsträger 12' hat die Aufgabe, ein Dichtungsorgan 13' gegen die im Deckel 102' befindliche Belüftungsöffnung 105' gedrückt zu halten und diese abzudichten.

Der Dichtungsträger 12' besitzt an seinem unseren Ende ein Randprofil 55' mit einem unteren Profilabschnitt 56'. Der Profilabschnitt 56' ruht auf dem Randsteg 52 des Halterungseinsatzes 3. An seiner Innenseite hat das Randprofil 56' Kontakt mit dem Randsteg 53 des Halterungseinsatzes 3. Der Profilabschnitt 56' geht in Form eines Absatzes 57' in einen weiteren Profilabschnitt 58' über.

Figur 11 zeigt die Vorrichtung mit aufgesetztem Kanülenträger 18', der auf dem Absatz 57 des Dichtungsträgers 12' ruht. Der Kanülenträger 18' hat außerdem Kontakt mit dem Profilabschnitt 58' und wird infolge Reibungswirkung festgehalten. Weitere, hier nicht näher dargestellte Fixierorgane können den Kanülenträger 18' zusätzlich sichern.

Der Kanülenträger 18' besitzt eine Vertiefung 16', die auf die Form der Nachfüllpatrone 200 abgestimmt ist. Im Bereich der Vertiefung 16' befindet sich die Kanüle 17', deren Position auf die Bohrung 106' des Druckkopfs 100 abgestimmt ist. Die Kanüle 17' dringt lediglich ein kurzes Stück in den Tintenvorratsraum ein, da dieser nicht, wie im Falle des Druckkopfs 100 mit einem flüssigkeitsaufnehmenden Material gefüllt, sondern als Hohlraum ausgebildet ist und von den eingangs beschriebenen Kunststoffsäcken durchsetzt ist.

Figur 12 zeigt schließlich die auf den Kanülenträger 18' aufgesetzte Nachfüllpatrone 200, die noch mit der Kappe 210 verschlossen ist.

In Figur 13 ist die Kappe 210 entfernt, der Befüllvorgang kann nunmehr selbsttätig ablaufen.

Nach dem beschriebenen Prinzip lassen sich eine Vielzahl, im Handel befindlicher Druckköpfe einfach und sicher befüllen. Durch den modularen Aufbau der Vorrichtungen ist eine größtmögliche Flexibilität gegeben. Je nach Zusammenstellung der Hauptbaugruppen lassen sich Vorrichtungen bzw. Kits zusammenstellen, die entweder auf eine bestimmte Art von Druckköpfen abgestimmt sind, oder aber universell für die verschiedenen Druckkopftypen geeignet sind. Im letzteren Fall ist es lediglich erforderlich, beispielsweise zusätzlich zur Vorrichtung mit dem Kanülenträger 18 einen weiteren Kanülenträger 18' und einen Dichtungsträger 12' vorzusehen.

### FIGURENLEGENDE

- 2: Gehäuse
- 3: Halterungseinsatz
- 4: Halterung
- 5: Arretierorgan, Rastklinke
- 6: Adapter
- 7: Dichtungsorgan
- 8: Dichtungsorgan
- 12': Dichtungsträger
- 13': Dichtungsorgan
- 14, 14': Fixierorgane, Rasthaken
- 16, 16': Vertiefung
- 17, 17': Kanüle
- 18, 18': Kanülenträger
- 19: Griffbereich
- 29, 29': Griffbereich
- 50: Randprofil
- 51: Profilabschnitt
- 52: Absatz
- 53: Randsteg
- 55': Randprofil
- 56': Profilabschnitt
- 57': Absatz
- 58': Profilabschnitt
- 64: Rippe
- 65: Anschlagkante
- 100,100': Druckkopf
- 101,101': Gehäuse
- 102,102': Deckel
- 103,103': Düsenplatte
- 104,104': Belüftungsöffnung
- 105': Belüftungsöffnung
- 106,106': Bohrung
- 200: Nachfüllpatrone
- 201: Gehäuse
- 202: Austrittsöffnung
- 205: Stopfen
- 210: Verschließorgan, Kappe

## Patentansprüche

1. Vorrichtung zum Befüllen eines einen Tintenvorratsraum aufweisenden Durckkopfs (100, 100') eines Tintenstrahldruckers außerhalb des Tintenstrahldruckers, bestehend wenigstens aus
- einer Halterung (4) mit einem Dichtungsorgan (7), in die der eine Düsenplatte (103, 103') aufweisende Druckkopf (100, 100') mit geringem Spiel derart einsetzbar ist, daß die Düsenplatte (103, 103') gegen das Dichtungsorgan (7) gerichtet und mittels eines Arretierorgans (5) durch Andrücken der Düsenplatte (103, 103') gegen das Dichtungsorgan (7) zur dichtenden Anlage gebracht werden kann, sowie
- einem Kanülenträger (18, 18'), der auf den in die Halterung (4) eingesetzten Druckkopf (100, 100') und/oder auf die Halterung (4) aufsetzbar ist und eine Kanüle (17, 17') aufweist, welche dazu bestimmt ist, einerends durch Aufsetzen des Kanülenträgers (18, 18') über eine Bohrung (106, 106') in einen im Inneren des Druckkopfs (100, 100') befindlichen Tintenvorratsraum eingebracht und anderenends in das Innere einer auf die Kanüle (17, 17') aufsteckbaren Nachfüllpatrone (200) eingestochen zu werden.

2. Vorrichtung nach Anspruch 1, dadurch gekennzeichnet, daß die Halterung (4) ein weiteres Dichtungsorgan (8) aufweist, das zur dichtenden Anlage an eine der Düsenplatte (103, 103') benachbart angebrachten Belüftungsöffnung (104, 104') bestimmt ist.

3. Vorrichtung nach einem der vorstehenden Ansprüche, dadurch gekennzeichnet, daß in die Halterung (4) ein Adapter (6) einsetzbar ist, so daß die Halterung (4) an Druckköpfe (100, 100') verschiedener Abmessungen anpaßbar ist.

4. Vorrichtung nach Anspruch 3, dadurch gekennzeichnet, daß das Dichtungsorgan (7) und/oder das Dichtungsorgan (8) am Adapter (6) angebracht ist/sind.

5. Vorrichtung nach einem der vorstehenden Ansprüche, dadurch gekennzeichnet, daß das Arretierorgan (5) die Form einer Rastklinke aufweist, die dazu bestimmt ist, an einer Gehäusekante des einzusetzenden Druckkopfs (100, 100') einzurasten und dadurch den Druckkopf (100, 100') unter Vorspannung gegen das Dichtungsorgan (7) und das gegebenenfalls vorhandene Dichtungsorgan (8) gedrückt zu halten.

6. Vorrichtung nach einem der vorstehenden Ansprüche, weiterhin bestehend aus einem auf den in die Halterung (4) eingesetzten Druckkopf (100') aufsetzbaren Dichtungsträger (12') mit einem Dichtungsorgan (13'), welcher dazu bestimmt ist, eine Belüftungsöffnung (105') zu verschließen.

7. Vorrichtung nach Anspruch 6, dadurch gekennzeichnet, daß der Dichtungsträger (12') Fixierelemente (14') in Form von Rasthaken aufweist, die dazu bestimmt sind, in die Halterung (4) einzurasten und dadurch das Dichtungsorgan (13') unter Vorspannung gegen die Belüftungsöffnung (104') und den Druckkopf (100') insgesamt gegen die Dichtungsorgane (7, 8) mit erhöhter Vorspannung gedrückt zu halten.

8. Vorrichtung nach Anspruch 6 oder 7, dadurch gekennzeichnet, daß die Halterung (4), der Dichtungsträger (12') und der Kanülenträger (18') hinsichtlich ihrer geometrischen Gestaltung derart aufeinander abgestimmt sind, daß sie ausschließlich in einer vorgegebenen Anordnung miteinander verbindbar sind.

9. Vorrichtung nach Anspruch 8, dadurch gekennzeichnet, daß die Halterung (4) zumindest zweigeteilt ist und aus einem Gehäuse (2) und einem Halterungseinsatz (3) besteht, wobei der Halterungseinsatz (3) an seinem oberen Ende ein stulpenförmiges Randprofil (50) mit einem nach außen weisenden Profilabschnitt (51) aufweist, der das Gehäuse (2) im oberen Bereich überlappend umfaßt und weiterhin der Profilabschnitt (51) einen umlaufenden Absatz (52) besitzt, dessen Innenfläche als Anlage für die Oberkante des Gehäuses (2) und dessen Außenfläche als Anlage für den Dichtungsträger (12') dient.

10. Vorrichtung nach Anspruch 9, dadurch gekennzeichnet, daß der Dichtungsträger (12') an seinem unteren Ende ein stufenförmiges Randprofil (55') mit einem Profilabschnitt (56') aufweist, der den Halterungseinsatz (3) im oberen Bereich überlappend umfaßt und weiterhin das Randprofil (55') einen umlaufenden Absatz (57') besitzt, dessen Außenfläche als Anlage für den Kanülenträger (18') dient.

11. Vorrichtung nach einem der vorstehenden Ansprüche, dadurch gekennzeichnet, daß der Kanülenträger (18, 18') im Bereich der Kanüle (17, 17') eine Vertiefung (16, 16') aufweist, die dazu bestimmt ist, die Nachfüllpatrone (200) führend aufzunehmen.

12. Vorrichtung nach einem der vorstehenden Ansprüche, dadurch gekennzeichnet, daß der Kanülenträger (18, 18') und der gegebenenfalls vorhandene Dichtungsträger (12') aus transparentem Material gefertigt sind.

13. Kit zum Befüllen eines einen Tintenvorratsraum aufweisenden Druckkopfs (100, 100') eines Tintenstrahldruckers außerhalb des Tintenstrahldruckers, bestehend wenigstens aus einer Vorrichtung nach einem der vorstehenden Ansprüche sowie einer Nachfüllpatrone (200).

14. Kit nach Anspruch 13, dadurch gekennzeichnet, daß die Nachfüllpatrone (200) aus einem zylindrischen Gehäuse (201) besteht, das einenends mit einem von der Kanüle (17, 17') durchstoßbaren Stopfen (205) und anderenends mit einem lösbaren Verschlußorgan (210) dicht verschlossen ist.

15. Kit nach Anspruch 14, dadurch gekennzeichnet, daß der Stopfen (205) aus einem selbstverschließenden Material besteht.

16. Kit nach Anspruch 14 oder 15, dadurch gekennzeichnet, daß das Verschlußorgan (210) ein Korken, ein stopfen, eine Kappe, ein Schraubdeckel, eine aufgeklebte Folie oder eine aufgeschweißte Folie ist.

17. Verfahren zum Befüllen eines einen Tintenvorratsraum aufweisenden Druckkopfs (100) unter Verwendung eines Kits nach einem der Ansprüche 13 bis 16, gekennzeichnet durch folgende Verfahrensschritte:
a) Einsetzen des Druckkopfs (100) in die Halterung (4),
b) Abdichten der Düsenplatte (103) durch Verrasten des Arretierorgans (5),
c) Einbringen der Kanüle (17) in den im Inneren des Druckkopfs (100) befindlichen Tintenvorratsraum durch Aufsetzen des Kanülenträgers (18) auf den Druckkopf (100),
d) Aufsetzen der Nachfüllpatrone (200) auf den Kanülenträger (18),
e) Lösen oder Entfernen des Verschlußorgans (210),
f) Abziehen der Nachfüllpatrone (200) von der Kanüle (17) nach Erreichen des gewünschten Befüllzustands oder nach dem Leerlaufen der Nachfüllpatrone (200),
g) Abheben des Kanülenträgers (18),
h) Entnehmen des befüllten Druckkopfs (100).

18. Verfahren zum Befüllen eines einen Tintenvorratsraum aufweisenden Druckkopfs (100') unter Verwendung eines Kits nach einem der Ansprüche 13 bis 16, gekennzeichnet durch folgende Verfahrensschritte:
a) Einsetzen des Druckkopfs (100') in die Halterung (4),
b) Abdichten der Düsenplatte (103') und der Belüfungsöffnung (104') durch Verrasten des Arretierorgans (5),
c) Verschließen der Belüftungsöffnung (105') durch Aufsetzen des Dichtungsträgers (12') auf den Druckkopf (100') und Erhöhen des Anpreßdrucks des Druckkopfs (100') an den Dichtungselementen (7, 8) durch Verrasten der Rasthaken (14),
d) Einbringen der Kanüle (17') in den im Inneren des Druckkopfs (100') befindlichen Tintenvorratsraum durch Aufsetzen des Kanülenträgers (18') auf den Dichtungsträger (12'),
e) Aufsetzen der Nachfüllpatrone (200) auf den Kanülenträger (18'),
f) Lösen oder Entfernen des Verschlußorgans (210),
g) Abziehen der Nachfüllpatrone (200) von der Kanüle (17') nach Erreichen des gewünschten Befüllzustands oder nach dem Leerlaufen der Nachfüllpatrone (200),
h) Abheben des Kanülenträgers (18'),
i) Verschließen der Bohrung (106') mit einem Verschließstopfen,
j) Abheben des Dichtungsträgers (12'),
k) Entnehmen des befüllten Druckkopfs (100').

## Claims

1. Device for filling a printing head (100, 100'), having an ink feedstock chamber, of an ink jet printer outside the ink jet printer, comprising at least
- one holder (4) with a sealing member (7) into which holder the printing head (100, 100') having a nozzle plate (103, 103') can be inserted with little clearance in such a way that the nozzle plate (103, 103') is directed towards the sealing member (7) and can be brought up against the sealing member (7) to form a sealing abutment by means of a locking member (5) by pressing on the nozzle plate (103, 103'), and also
- a hollow-needle carrier (18, 18') which can be mounted on the printing head (100, 100') inserted in the holder (4) and/or on the holder (4) and has a hollow needle (17, 17') which is designed to be introduced at one end into an ink feedstock chamber situated in the interior of the printing head (100, 100') via a bore (106, 106') by mounting the hollow-needle carrier (18, 18') and to be inserted by piercing, at the other end, into the interior of a refilling cartridge (200) which can be mounted on the hollow needle (17, 17').

2. Device according to Claim 1, characterized in that the holder (4) has a further sealing member (8) which is designed to form a sealing abutment with a venting opening (104, 104') fitted adjacent to the nozzle plate (103, 103').

3. Device according to one of the preceding claims, characterized in that an adapter (6) can be inserted into the holder (4) so that the holder (4) can be adapted to printing heads (100, 100') of various dimensions.

4. Device according to Claim 3, characterized in that the sealing member (7) and/or the sealing member (8) is/are fitted on the adapter (6).

5. Device according to one of the preceding claims, characterized in that the locking member (5) has the form of a latching catch which is designed to latch on one casing edge of the printing head (100, 100') to be inserted and thereby to hold the printing head (100, 100') under pretension pressed against the sealing device (7) and the optionally present sealing device (8).

6. Device according to one of the preceding claims, further comprising a seal carrier (12') which can be mounted on the printing head (100') inserted in the holder (4) and which has a sealing member (13') which is designed to seal a venting opening (105').

7. Device according to Claim 6, characterized in that the seal carrier (12') has fixing elements (14') in the form of latching hooks which are designed to latch in the holder (4) and thereby to hold the sealing member (13') pressed under pretension against the venting opening (104') and the printing head (100') as a whole against the sealing members (7, 8) with increased pretension.

8. Device according to Claim 6 or 7, characterized in that the holder (4), the seal carrier (12') and the hollow-needle carrier (18') are matched to one another in regard to their geometrical shape in such a way that they can be joined to one another only in a specified arrangement.

9. Device according to Claim 8, characterized in that the holder (4) is divided into at least two parts and comprises a casing (2) and a holder insert (3), the holder insert (3) having, at its upper end, a cuff-shaped rim profile (50) having an outwardly pointing profiled section (51) which encompasses the casing (2) in an overlapping manner in the upper region and, furthermore, the profiled section (51) has a circumferential shoulder (52) whose inner surface serves as support for the upper edge of the casing (2) and whose outer surface serves as abutment for the seal carrier (12').

10. Device according to Claim 9, characterized in that the seal carrier (12') has, at its lower end, a step-shaped rim profile (55') having a profiled section (56') which encompasses the holder insert (3) in the upper region in an overlapping manner and, furthermore, the rim profile (55') has a circumferential shoulder (57') whose outer surface serves as an abutment for the hollow-needle carrier (18').

11. Device according to one of the preceding claims, characterized in that the hollow-needle carrier (18, 18') has, in the region of the hollow-needle (17, 17') a recess (16, 16') which is designed to receive the refilling cartridge (200) in a guiding manner.

12. Device according to one of the preceding claims, characterized in that the hollow-needle carrier (18, 18') and the optionally present seal carrier (12') are made of transparent material.

13. Kit for filling a printing head (100, 100'), having an ink feedstock chamber, of an ink jet printer outside the ink jet printer, comprising at least a device according to one of the preceding claims and also a refilling cartridge (200).

14. Kit according to Claim 13, characterized in that the refilling cartridge (200) comprises a cylindrical casing (201) which is tightly sealed, at one end, by a stopper (205) pierceable by the hollow needle (17, 17') and, at the other end, by detachable closure member (210).

15. Kit according to Claim 14, characterized in that the stopper (205) is composed of a self-sealing material.

16. Kit according to Claim 14 or 15, characterized in that the closure member (210) is a cork, a stopper, a cap, a screw lid, a glued-on film or a welded film.

17. Method for filling a printing head (100) having an ink feedstock chamber using a kit according to one of Claims 13 to 16, characterized by the following steps in the method:
a) insertion of the printing head (100) into the holder (4),
b) sealing of the nozzle plate (103) by latching the locking member (5),
c) introduction of the hollow needle (17) into the ink feedstock chamber situated in the interior of the printing head (100) by mounting the hollow-needle carrier (18) on the printing head (100),
d) mounting of the refilling cartridge (200) on the hollow-needle carrier (18),
e) loosening or removal of the closure member (210),
f) pulling the refilling cartridge (200) off the hollow needle (17) after the desired filling level has been reached or after the refilling cartridge (200) has run dry,
g) lifting off the hollow-needle carrier (18),
h) removal of the filled printing head (100).

18. Method for filling a printing head (100') having an ink feedstock chamber using a kit according to one of Claims 13 to 16, characterized by the following steps in the method:
a) insertion of the printing head (100') into the holder (4),
b) sealing the nozzle plate (103') and the venting opening (104') by latching the locking member (5),
c) closure of the venting opening (105') by mounting the seal carrier (12') on the printing head (100') and increasing the contact pressure of the printing head (100') on the sealing elements (7, 8) by latching the latching hooks (14),
d) insertion of the hollow needle (17') into the ink feedstock chamber situated in the interior of the printing head (100') by mounting the hollow-needle carrier (18') on the seal carrier (12'),
e) mounting of the refilling cartridge (200) on the hollow-needle carrier (18'),
f) loosening or removal of the closure member (210),
g) pulling the refilling cartridge (200) off the hollow needle (17') after the desired filling level has been reached or after the refilling cartridge (200) has run dry,
h) lifting off the hollow-needle carrier (18')
i) closure of the bore (106') with a closure stopper,
j) lifting off the seal carrier (12'),
k) removal of the filled printing head (100').

## Revendications

1. Dispositif opérant à l'extérieur d'une imprimante à jet d'encre, pour remplir une tête d'impression (100, 100') appartenant à l'imprimante et contenant un réservoir d'encre, ce dispositif comprenant au moins :
- un support (4) équipé d'un organe d'étanchéité et dans lequel la tête d'impression (100, 110') équipée d'une plaque à buses (103, 103') peut être inséré avec un faible jeu, la plaque à buses (103,103') est dirigée contre l'organe d'étanchéité (7) et au moyen d'un organe d'arrêt (5) de la plaque à buses (103,103') elle peut être mise en appui étanche par l'action d'un organe d'étanchéité (7),
- un porte-canule (18, 18') qui peut être monté sur la tête d'impression (100, 100') insérée dans le support et/ou sur le support (4) et qui comporte une canule (17, 17') conçue pour être, lors du montage du porte-canule (18, 18'), introduite par une extrémité, à travers un orifice (106, 106') dans un réservoir d'encre situé à l'intérieur de la tête d'impression (100, 100'), et par l'autre extrémité venir se loger à l'intérieur d'une cartouche de remplissage (200) dans laquelle peut être enfoncée la canule (17, 17').

2. Dispositif selon la revendication 1,
caractérisé en ce que
le support (4) comprend un autre organe d'étanchéité (8), conçu pour être en appui étanche sur un orifice d'aération (104, 104') proche de la plaque à buses (103, 103').

3. Dispositif selon une des revendications précédentes,
caractérisé en ce que
dans le support (4) peut être inséré un adaptateur (6) permettant d'adapter le support (4) à des têtes d'impression (100, 100') de dimensions différentes.

4. Dispositif selon la revendication 3,
caractérisé en ce que
l'organe d'étanchéité (7) et/ou l'organe d'étanchéité (8) est (sont) monté(s) sur l'adaptateur (6).

5. Dispositif selon une des revendications précédentes,
caractérisé en ce que
l'organe d'arrêt (5) a la forme d'un cliquet d'arrêt conçu pour pouvoir se bloquer sur un bord du boîtier de la tête d'impression (100, 100') à insérer et ainsi maintenir celle-ci appliquée sous tension contre l'organe d'étanchéité (7) et contre l'organe d'étanchéité (8) éventuellement présent .

6. Dispositif selon une des revendications précédentes comportant en plus un support d'étanchéité (12') qui peut être monté sur la tête d'impression (100') insérée dans le support (4) et qui est équipé d'un organe d'étanchéité (13') conçu pour obturer un orifice d'aération (105').

7. Dispositif selon la revendication 6,
caractérisé en ce que
le support d'étanchéité (12') comporte des éléments de fixation (14') en forme de crochets d'arrêt conçus pour se bloquer dans le support (4) et ainsi maintenir sous pression l'organe d'étanchéité (13') appliqué sous tension sur l'orifice d'aération (104') et la tête d'impression (100') appliquée à la fois sur les deux organes d'étanchéité (7, 8) sous une tension plus élevée.

8. Dispositif selon la revendication 6 ou 7,
caractérisé en ce que
le support (4), le support d'étanchéité (12') et le porte-canule (18') ont leurs configurations géométriques adaptées l'une à l'autre de manière à ne pouvoir être reliés entre eux que selon une disposition donnée.

9. Dispositif selon la revendication 8,
caractérisé en ce que
le support (4) est divisé en deux parties au moins, à savoir un boîtier (2) et un insert de support (3), ce dernier présentant à son extrémité supérieure un bord profilé (50) en forme de revers avec une partie profilée (51) dirigée vers l'extérieur, recouvrant périphériquement la partie supérieure du boîtier (2) et présentant de plus un gradin (52) dont la face interne sert d'appui au bord supérieur du boîtier (2) et sa face externe sert d'appui au support d'étanchéité (12').

10. Dispositif selon la revendication 9,
caractérisé en ce que
le support d'étanchéité (12') présente à son extrémité inférieure un bord profilé (55') à étage comprenant une partie profilée (56') recouvrant périphériquement la partie supérieure de l'insert (3), ainsi qu'un gradin périphérique (57') dont la face externe sert d'appui au porte-canule (18').

11. Dispositif selon l'une des revendications précédentes,
caractérisé en ce que
le porte-canule (18, 18') présente dans la zone de la canule (17, 17') un renfoncement (16, 16') conçu pour recevoir et guider la cartouche de remplissage (200).

12. Dispositif selon l'une des revendications précédentes,
caractérisé en ce que
le porte-canule (18, 18') et le support d'étanchéité (12') éventuellement présent sont faits d'un matériau transparent.

13. Kit pour remplir à l'extérieur de l'imprimante une tête d'impression (100, 100') d'une imprimante à jet d'encre et contenant un réservoir d'encre, comportant au moins un dispositif selon une des revendications précédentes ainsi qu'une cartouche de remplissage (200).

14. Kit selon la revendication 13,
caractérisé en ce que
la cartouche de remplissage (200) est composée d'un boîtier cylindrique (201) qui est obturé de manière étanche à une extrémité par un bouchon (205) qui peut être traversé par la canule (17, 17'), et à l'autre extrémité par un organe d'obturation (210).

15. Kit selon la revendication 14,
caractérisé en ce que
le bouchon (205) est fait d'un matériau se refermant automatiquement sur lui-même.

16. Kit selon la revendication 14 ou 15,
caractérisé en ce que
l'organe d'obturation (210) est un tampon, un bouchon, un capot ou un couvercle vissé, une pellicule collée ou une pellicule soudée.

17. Méthode de remplissage d'une tête d'impression (100) contenant un réservoir d'encre, en utilisant un kit selon une des revendications 13 à 16,
caractérisée par les étapes suivantes :
a) insérer la tête d'impression (100) dans le support (4),
b) obturer de manière étanche la plaque à buses (103) par blocage de l'organe d'arrêt (5),
c) introduire la canule (17) dans le réservoir d'encre situé à l'intérieur de la tête d'impression (100), par montage du porte-canule (18) sur là tête d'impression (100),
d) monter la cartouche de remplissage (200) sur le porte-canule (18),
e) libérer ou retirer l'organe de fermeture (210),
f) séparer la cartouche de remplissage (200) de la canule (17) une fois atteint le niveau de remplissage désiré ou une fois la cartouche vide,
g) soulever le porte-canule,
h) enlever la tête d'impression (100) remplie.

18. Méthode pour effectuer le remplissage d'une tête d'impression (100') contenant un réservoir d'encre, en utilisant un kit selon une des revendications 13 à 16,
caractérisée par les étapes suivantes :
a) insérer la tête d'impression (100') dans le support (4),
b) obturer de manière étanche la plaque à buses (103') et l'orifice d'aération (104') par blocage de l'organe d'arrêt (5),
c) obturer l'orifice d'aération (105') en montant le support d'étanchéité (12') sur la tête d'impression (100') et augmenter la pression d'application de la tête d'impression (100') sur les éléments d'étanchéité (7, 8) par blocage des crochets d'arrêt (14),
d) introduire la canule (17') dans le réservoir d'encre situé à l'intérieur de la tête d'impression (100'), en montant le porte-canule (18') sur le support d'étanchéité (12'),
e) monter la cartouche de remplissage (200) sur le porte-canule (18'),
f) libérer ou retirer l'organe de fermeture (210),
g) séparer la cartouche de remplissage (200) de la canule (17'), une fois atteint le niveau de remplissage désiré ou une fois la cartouche vide,
h) enlever le porte-canule,
i) obturer le trou (106') avec un tampon de fermeture,
j) soulever le support d'étanchéité (12'),
k) enlever la tête d'impression (10O') remplie.
